# EUROPÄISCHE PATENTSCHRIFT

(11) **EP 0 929 644 B1**
(45) Veröffentlichungstag und Bekanntmachung des Hinweises auf die Patenterteilung: **21.11.2001**
(21) Anmeldenummer: 97910336.3
(22) Anmeldetag: 23.09.1997
(51) Int. Cl.: C11D 7/06, C11D 17/00, C11D 7/26, C11D 7/32

(54) **HERSTELLUNG TENSIDHALTIGER KOMPAKTREINIGER**
PROCESS FOR MAKING COMPACT CLEANER CONTAINING SURFACTANTS
PROCEDE POUR PRODUIRE DES AGENTS DE NETTOYAGE COMPACTS CONTENANT DES AGENTS TENSIOACTIFS

(30) Priorität: 24.09.1996 DE 19639118; 21.11.1996 DE 19648107
(43) Veröffentlichungstag der Anmeldung: 21.07.1999
(73) Patentinhaber: HENKEL-ECOLAB GmbH & CO. OHG, 40589 Düsseldorf (DE)
(72) Erfinder: HEMM, Dieter, D-40724 Hilden (DE); HELLMANN, Günter, D-40723 Hilden (DE)
(74) Vertreter: Hase, Christian, Dr.
(86) Internationale Anmeldenummer: EP9705218
(87) Internationale Veröffentlichungsnummer: WO9813466

(56) Entgegenhaltungen:
- WO-A-95/18213
- WO-A-96/27653
- WO-A-97/41203
- US-A- 3 607 764
- US-A- 4 753 755
- DATABASE WPI Section Ch, Week 8706 Derwent Publications Ltd., London, GB; Class A97, AN 87-040197 XP002054046 & JP 61 296 098 A (NIPPON TEEPOL KK) , 26.Dezember 1986 in der Anmeldung erwähnt

## Beschreibung

Die vorliegende Erfindung betrifft ein Verfahren zur Herstellung wasserhaltiger Reinigungsmittel auf Basis von Alkalimetallhydroxyd mit verzögerter, kontrollierter und variierbarer Aushärtdauer. Zur Einstellung der gewünschten festen Konsistenz enthalten die Reinigungsmittel Glykole, Glykolderivate und/oder bestimmte Alkanolamine und Alkalimetallhydroxyd in fester Form. Durch eine spezifisch-sequentielle Zugabe von Paraffinöl und/oder Tensiden und weiteren Komponenten aus der Gruppe der Polyhydroxyverbindungen läßt sich die Durchhärtung des wasserhaltigen Reinigungsmittels verzögem.

Hochalkalische Reinigungsmittel sind heute in den verschiedensten Darbietungsformen im Handel erhältlich, z. B. als Pulver, als Granulat, als Flüssigkeit, als Schmelzblock oder als durch Verpressen hergestellte Tablette.

Jede Darbietungsform hat für einen definierten Verwendungszweck ganz spezifische Vorteile und Nachteile. Zum Reinigen von textilen Oberflächen oder zum manuellen mechanischen Reinigen von harten Oberflächen haben sich Pulver, Granulate oder Flüssigkeiten bewährt, während zum maschinellen Reinigen von harten Oberflächen, z. B. maschinellen Reinigen von Geschirr, neben Pulvern, Granulaten oder Flüssigkeiten zunehmend auch durch Verpressen hergestellte Tabletten oder durch Schmelzen und anschließendes Erkaltenlassen erhaltene blockförmige Reiniger (Schmelzblöcke) verwendet werden. Tabletten und Schmelzblöcke bieten gegenüber. Pulvem den Vorteil einer zielgenauen und einfachen Dosierung, stauben nicht und sind leicht handhabbar.

Diese Vorteile lassen sich beispielsweise in Haushaltsgeschirrspülmaschinen nutzen, vor allem aber in kontinuierlich arbeitenden gewerblichen Geschirrspülmaschinen, in denen das zu reinigende Spülgut durch verschiedene Waschzonen gefahren wird.

Es hat sich nun gezeigt, daß sehr harte Tabletten und sehr harte Schmelzblöcke Nachteile aufweisen. So können z.B. an solchen Tabletten Bruchschäden auftreten; solchermaßen geschädigte Tabletten bieten naturgemäß nicht mehr den Vorteil einer genauen Dosierung. Ein weiteres Problem bei Tabletten besteht darin, daß die gewünschte Wasserlöslichkeit nicht immer gewährleistet werden kann, d. h. Tabletten lösen sich bisweilen entweder zu schnell oder zu langsam. Bei Schmelzblöcken ist zwar beim Transport eine hohe Bruchfestigkeit zu erwarten, bei größeren Gebinden tritt aber ein Problem bei der Dosierung dieser sehr festen Reinigungsmittel auf. Darüber hinaus erfordern sowohl Tabletten als auch Schmelzblöcke bisher sehr aufwendige Herstellverfahren, die gerade bei der Verarbeitung von alkalischen Schmelzen besonders hohe Anforderungen an die verwendeten Materialien und die gewählten Bedingungen stellen.

Besonders erwünscht ist auch eine hohe Homogenität der erhaltenen Reiniger, die aber bei festen Reinigem oft nur schwierig zu realisieren ist. Dieses Problem tritt bei flüssigen Reinigem, die leicht gerührt werden können, weniger auf. Erwünscht wäre also die Homogenität einer Flüssigkeit, einer viskosen Flüssigkeit oder einer rührbaren Paste, die dann zu einem Feststoff kontrollierbar variierbarer Festigkeit erstarrt, um in diesem Stadium deren Vorteile bei Lagerung und Transport und Dosierung zu nutzen. Dabei wäre es besonders wünschenswert, wenn die Rührbarkeit bei Temperaturen bis zu ca 40 °C erhalten bliebe, da dann auch weniger temperaturstabile Bestandteile zugemischt werden könnten. Anwendungstechnisch wäre es von besonderem Vorteil eine frühzeitige Durchhärtung des Materials während des Produktionsprozesses in den Produktionsapparaturen zu verhindem. Ganz besonders wünschenswert wäre eine weitgehende Kontrolle der Parameter, die den Durchhärteprozeß entscheidend beeinflussen

Aufgabe der vorliegenden Erfindung ist es, hochalkalische, auf Alkalimetallhydroxid, bevorzugt Kalium- oder Natriumhydroxid, besonders bevorzugt Natriumhydroxid basierende Reinigungsmittel allgemeiner Art für textile Oberflächen, vorzugsweise aber solche zum Reinigen von harten Oberflächen, z. B. Geschirr, und insbesondere Reinigungsmittel zum gewerblichen Reinigen von Geschirr bereitzustellen, die die Vorteile von Pulvem und Flüssigkeiten einerseits und die Vorteile von Tabletten und Schmelzblöcken andererseits in sich vereinen. Das heißt, es sollen Reinigungsmittel bereitgestellt werden, die eine unter den verschiedensten Anwendungsbedingungen definierte Löslichkeit besitzen, andererseits aber transportstabil und lagerstabil sind und darüber hinaus schnell, einfach und genau zu dosieren sind, die nicht stauben und ohne großen technischen Aufwand herstellbar und einfach abfüllbar sind. Besonders die Rührbarkeit bei der Herstellung, eine kontrolliert variierbare Festigkeit der Reinigungsmittel und eine verzögerte Durchhärtung bei der Herstellung und Lagerung würde große Vorteile bieten und sollen berücksichtigt werden. Dabei sollte ein Verfahren entwickelt werden, das es gestattet, weniger temperaturstabile Substanzen nötigenfalls auch unterhalb von 42 °C einzuarbeiten, ohne die anderen Aufgaben zu gefährden

Selbstverständlich müssen gleichzeitig auch die an Reinigungsmittel zu stellenden Erfordemisse wie gute Reinigungskraft, Fettlösekraft, etc. erfüllt sein.

Im Stand der Technik sind bereits sowohl höherviskose bis pastöse Reinigungsmittel als auch feste Reinigungsmittel in Tabletten- oder Blockform beschrieben.

So wird z.B. in der deutschen Offenlegungsschrift DE-OS-31 38 425 das rheologische Verhalten der dort beschriebenen Reiniger so beschrieben, daß sich eine gelartige Paste durch Einwirkung mechanischer Kräfte, beispielsweise durch Schütteln oder Druckeinwirkung auf eine verformbare Vorratsflasche bzw. Tube oder mittels einer Dosierpumpe verflüssigt und leicht aus einer Spritzdüse ausdrücken läßt.

Die US-Patentschrift US 3,607,764 beschreibt Glasreinigungsmittel in fester Form, die zu einer versprühbaren Lösung verdünnt werden. Diese Mittel enthalten u.a. Natrium- oder Kaliumhydroxid, Natrium- oder Kaliumtripolyphosphat, Natrium- oder Kaliumpyrophosphat, Hydroxycarbonsäure-Builder, ein wasserlösliches nichtionisches Tensid, Alkylenglykolether und gegebenenfalls Natriumcarbonat. Eine Kontrolle der Viskosität oder der Festigkeit im Sinne der vorliegenden Erfindung wird nicht beschrieben.

Die japanische Patentschrift JP-A-84/182870 beschreibt Lösungen von Alkalimetallhydroxiden in Glycolen oder Alkoholen, die durch das Neutralisieren mit langkettigen Carbonsäuren viskos werden und durch Zugabe von Siliconöl eine pastöse Konsistenz erhatten, wodurch sie als Pasten in der Lederfettung verwendet werden können.

Die japanische Patentschrift JP-A-86/296098 beschreibt wasserfreie feste Reinigungsmittel basierend auf Alkalimetallhydroxiden. Hierbei wird der Alkaliträger in Alkanolamine und wasserlösliche Glycolether gemischt, wodurch man einen festen Reiniger erhält Eine technische Lehre zur variierbaren Verringerung der Festigkeit und zur Kontrolle des Härteprozesses wird nicht beschrieben.

In der WO 95/18213 wird ein Verfahren zur Herstellung von festen, stark alkalischen Reinigungsmitteln beschrieben. Hierbei wird ein festes Alkalimetallhydroxid mit einer wäßrigen Lösung eines Alkalimetallhydroxids durch Naßvermahlung vermischt. Der so gebildeten alkalischen Matrix können weitere Komponenten, beispielsweise Sequestriermittel, Bleichmittel, Verdickungsmittel, Tenside oder Entschäumer, zugefügt werden. Dieses Verfahren bewirkt ein schnelles Erhärten der so hergestellten Reinigungsmittel.

Die WO 97/41203 zählt gemäß Artikel 54(3) EPÜ zum Stand der Technik. Diese Patentanmeldung betrifft Kompaktreiniger für gewerbliche Geschirrspülmaschinen auf Basis von Alkalimetallhydroxid. Zur Herstellung der Mittel wird eine wäßrige Alkalimetallhydroxidlauge mit einer Verbindung der Formel I und/oder II vermischt. Die genannten Formeln werden nachfolgend im Zusammenhang mit der vorliegenden Erfindung erläutert. Anschließend wird festes Alkalimetallhydroxid zugefügt. Weitere Komponenten, beispielsweise Buildersubstanzen, Bleichmittel, Tenside, Entschäumer oder Paraffinöl, werden der so gebildeten, bereits angedickten pastenförmigen Zubereitung zugemischt.

Gegenstand der vorliegenden Erfindung ist demgegebenüber ein Verfahren zur Herstellung eines festen Reinigungsmittels zur Reinigung von textilen oder harten Oberflächen mit einer verzögerten, kontrollierbaren und veränderlichen Aushärtdauer nach Vereinigung aller Komponenten, dessen Wassergehalt im Bereich von 10 bis 35 Gew.-% liegt, bei welchem
a) wäßrige Alkalimetallhydroxidlauge in einer Menge von 21 bis 70 Gew.-% und
b) zum Aufbau einer erhöhten Viskosität eine Verbindung der Formel I

   HOCH₂CH(R¹)OR² (I),

   in der R¹ für ein Wasserstoffatom oder eine Methylgruppe steht und R² unabhängig davon ein Wasserstoffatom, eine C₁ bis C₄-Alkylgruppe, eine Gruppe CH₂CH(R³)OR⁴ oder eine Gruppe CH₂CH(R⁵)OCH₂CH(R⁶)OR⁷ bedeutet, worin R³, R⁵ und R⁶ für Wasserstoffatome oder Methylgruppen und R⁴ und R⁷ für Wasserstoffatome oder C₁ bis C₄-Alkylgruppen stehen, und/oder eine Verbindungen der Formel II,

   [HOCH₂CH(R⁸)]₃₋ₓNHₓ (II),

   in der R⁸ für ein Wasserstoffatom oder eine Methylgruppe und x für eine der Zahlen 0,1 oder 2 steht, in einer Gesamtmenge von 0,5 bis 40 Gew.-%, vermischt werden und
c) danach Alkalimetallhydroxid als Feststoff sowie Paraffinöl und/oder Tenside und/oder Polyhydroxyverbindungen sowie gegebenenfalls Schauminhibitoren, Buildersubstanzen und weitere übliche Reinigungsmittelbestandteile zugegeben werden,
   dadurch gekennzeichnet, daß nach dem Vermischen der wäßrigen Alkalimetallhydroxidlauge mit einer Verbindung der Formeln I und/oder II
d) gegebenenfalls zunächst 0,1 bis 5 Gew.-% Schauminhibitoren und bis zu 60 Gew.-% Buildersubstanzen,
e) sodann bis zu 10 Gew.-% Paraffinöl und/oder bis zu 10 Gew.-% Tenside und/oder bis zu 10 Gew.-% einer Polyhydroxyverbindung, ausgewählt aus Glycerin und Glucose, oder Glyoxal und
f) erst nachfolgend bis zu 35 Gew.-% festes Alkalimetallhydroxid zugefügt werden, wobei alle Gew.-%-Angaben auf das gesamte Reinigungsmittel bezogen sind.

Dabei wird die verzögerbare Aushärtdauer dadurch gemessen, daß der Rührvorgang nach Zugabe aller Komponenten fortgesetzt wird und bis zu seinem Stillstand infolge der Aushärtung verfolgt wird. Rein phänomenologisch hat die Zusammensetzung an dem Zeitpunkt, der als Aushärtung bezeichnet wird und der kontrolliert werden kann, eine Konsistenz, in der man sie nicht, wie gewünscht, durch ein unten an einem Produktionskessel befindliches Abflußrohr ausfließen lassen kann, oder aus einem umgedrehten Becherglas ausfließen lassen kann.

Die erfindungsgemäß hergestellten Reinigungsmittel haben also z. B. eine Konsistenz bei der sie bei 20°C - 40°C nicht aus einem Behälter, z. B. einem umgedrehten offenen Becherglas, ausfließen können. Die erfindungsgemäße Konsistenz kann sich aber zum Beispiel auch in Form von Schnittfestigkeit äußem. Viele der erfindungsgemäß hergertellten Reinigungsmittel sind während der Verarbeitung und der Lagerung noch formgebend verpreßbar.

Im Rahmen des erfindungsgemäßen Verfahrens wird als wäßrige Alkalimetallhydroxidlauge bevorzugt eine 42 bis 55 Gew.-%ige Kali- und/oder Natronlauge, vorzugsweise in einer Menge von 35 bis 55 Gew.-% bezogen auf das Reinigungsmittel, eingesetzt. Ferner ist es erfindungsgemäß bevorzugt, als Verbindung der Formel I Ethylenglykol, 1,2-Propylenglykol, Butylglykol und/oder Butyldiglykol sowie als Verbindung der Formel II Ethanolamin, Diethanolamin und/oder Triethanolamin, vorzugsweise in einer Gesamtmenge von 1 bis 10 Gew.-% bezogen auf das Reinigungsmittel, einzusetzen. Als festes Alkalimetalthydroxid werden bevorzugt Kalium- und/oder Natriumhydroxid eingesetzt.

Gemäß einer besonders bevorzugten Ausführungsform des erfindungsgemäßen Verfahrens werden nach dem Einrühren der Verbindungen der Formel I und/oder II, zunächst Schauminhibitoren und Builderkomponenten, dann Tenside und/oder Paraffonöl und/oder Polyhydroxyverbindungen, und schließlich bis zu 35 Gew.-% vorzugsweise 2 bis 25 Gew.-%, bezogen auf das gesamte Mittel, festes Alkalimetallhydroxid, bevorzugt Kalium- oder Natriumhydroxid, besonders bevorzugt Natriumhydroxid zugegeben.

Entscheidend für das Erreichen der gewünschten Konsistenz oder der verzögerten Durchhärtung ist die erfindungsgemäße Abstimmung aller Inhaltstoffe, der Reihenfolge der Inhaltsstoffe und deren Konzentration zum Erhalt spezifischer Merkmale aufeinander.

So hat es sich beispielsweise gezeigt, daß die in US 3,607,764 beschriebenen festen Mischungen nicht einfach durch sukzessives Verdünnen mit Wasser in das erfindungsgemäß hergestellte teste Reinigungsmittel mit den gewünschten kontrollierbaren rheologischen Eigenschaften überführt werden können.

Auch wurde gefunden, daß ein Einbringen von NaOH (flüssig) in Alkohole oder Glycole unter Zusatz von weiterem festen NaOH in den untersuchten Fällen keine homogenen Mittel ergibt, die auch nicht kontrollierbar durchhärten.

Umgekehrt sind aber bei erfindungsgemäßer Wahl der Stoffzusammensetzung überraschenderweise auch keine weiteren Zusatzstoffe außer dem Verdickungsmittel und z. B. festem Alkalimetallhydroxid, bevorzugt Kalium- oder Natriumhydroxid, besonders bevorzugt Natriumhydroxid und Zugabe von Paraffinöl und/oder Tensiden und/oder Polyhydroxyverbindungen bevorzugt Glycerin nötig, um den gewünschten, erfindungsgemäßen, verfestigenden Effekt in wäßriger Natronlauge zu erzielen. Darüber hinaus ist zu betonen, daß auch die Zugabe der Stoffe der Formel I oder Formel II zusammen mit Alkalimetallhydroxidlauge, bevorzugt Kaliund Natronlauge, besonders bevorzugt Natlronlaugelalleine für die gewünschte kontrollierbare Festigkeit genügt. Diese Festigkeit wiederum kann durch die erfindungsgemäße Sequenz der Zugabe und die Konzentration von Paraffinöl, Tensiden, Polyhydroxyverbindungen bevorzugt Glycerin und festem NaOH über einen anwendungstechnisch günstigen Zeitraum, bei angemessener Temperatur in rührbarem Zustand gehatten werden, d.h. es kann eine kontrollierbare Verzögerung der Materialdurchhärtung erreicht werden.

Schließlich ist auch der Wassergehalt ein kritischer Parameter; er liegt zwischen 10 und 35 Gew.-%, vorteilhafterweise zwischen 20 und 30 Gew.-%.

Aufgrund des hohen NaOH-Gehaltes liegt der pH-Wert der erfindungsgemäß hergestellten Reinigungsmittel über 13.

Die erfindungsgemäß hergestellten Reinigungsmittel können aber darüber hinaus noch in Kombination mit anderen Mittein verwendet werden, ohne daß die erfindungsgemäße variierbare Festigkeit verloren geht. In diesem Sinne wirkt das Reinigungsmittel aus Alkalimetallhydroxidlauge, bevorzugt Kali- und Natronlauge, besonders bevorzugt Natronlauge, Substanz I und/oder II und festem Alkalimetallhydroxid, bevorzugt Natriumhydroxid, sowie Tensiden und/oder Paraffinöl und/oder Polyhydroxyverbindungen bevorzugt Glycerinl als Trägerphase für andere in Reinigern übliche Inhaltstorfe.

Als Tenside können sowohl Aniontenside als auch Kationtenside, amphotere Tenside und nicht-ionische Tenside eingesetzt werden. Insbesondere von ihrer Konzentration hängt die Aushärtdauer nach Zugabe aller Komponenten ab. Auch können schwach schäumende Tenside, vor allem nichtionische Tenside, in einer Menge von bis zu 10 Gew.-%, bevorzugt 1 bis 5 Gew.-% und besonders bevorzugt 2 bis 4 Gew.-% enthalten sein. Üblicherweise werden für das maschinelle Geschirrspülen extrem schaumarme Verbindungen eingesetzt.

Hierzu zählen vorzugsweise C₁₂-C₁₈-Alkylpolyethylenglykolpolypropylenglykolether mit jeweils bis zu 8 Mol Ethylenoxid- und Propylenoxideinheiten im Moiekül. Man kann aber auch andere als schaumarm bekannte nichtionische Tenside verwenden, wie z. B. C₁₂-C₁₈-Alkylpolyethylenglykolpolybutylenglykolether mit jeweils bis zu 8 Mol Ethylenoxid- und Butylenoxideinheiten im Molekül sowie endgruppenverschlossene Alkylpolyalkylenglykolmischether.

Sollten die Mischungen gemäß der vorliegenden Erfindung zum maschinellen Waschen von Wäsche eingesetzt werden, so empfiehlt sich ein höherer Tensidgehalt, der in der Regel bis 20 Gew.-% betragen kann. Man verwendet dann neben nichtionischen, kationischen und amphoteren Tensiden besonders anionische Tenside aus der Gruppe der Alkylbenzolsulfonate, der Fettalkoholsulfate, der Fettalkoholethersulfate u. a. bekannter anionischer Tenside

Unter Paraffinöl, das erfindungsgemäß bis zu 10 Gew.-% enthalten sein kann, versteht man langkettige Kohlenwasserstoffe, die verzweigt oder nicht verzweigt sein können. In einer bevorzugten Ausführungsform werden sie den erfindungsgemäß hergestellten Mitteln zwischen 0,1 und 8 Gew.-%, besonders bevorzugt zwischen 0,5 und 5 Gew.-%, zugesetzt.

Unter organischer Polyhydroxyverbindung wird bevorzugt Glycerin, verstanden. Aber auch andere Polyhydroxyverbindungen wie Glucose zeigen den erfindungsgemäßen Effekt. Funktionelle Gruppen stören den erfindungsgemäßen Erfolg in der Regel nicht So kann man, wenn auch weniger bevorzugt, auch Dialdehyde wie Glyoxal verwenden, das sich unter den stark alkalischen Bedingungen in substituierte Mono- oder Polyhydroxyverbindungen, wie z. B. Giycolsäure, umlagert.

Fakultativ können die Reinigungsmittel zusätzlich eine Buildersubstanz in einer Menge von bis zu 60 Gew.-%, vorzugsweise 15 bis 40 Gew.-%, enthalten.

Die in den erfindungsgemäß hergestellten Reinigungsmitteln enthaltene Buildersubstanz kann im Prinzip jeder Stoff sein, der im Stand der Technik als im weitesten Sinne für Wasch- und Reinigungsmittel geeigneter Builder bekannt ist; vorzugsweise werden wasserlösliche Buildersubstanzen eingesetzt. Auch die im Stand der Technik bekannten gecoateten Buildersubstanzen können eingesetzt werden und sind sogar bevorzugt, wenn man mit chlorhaltigen Bleichmitteln arbeitet.

Als BuHdersubstanzen kommen z. B. Alkaliphosphate, die in Form ihrer Natrium- oder Kaliumsalze vorliegen können, in Frage. Beispiele hierfür sind: Tetranatriumdiphosphat, Pentanatriumtriphosphat, sogenanntes Natriumhexametaphosphat sowie die entsprechenden Kaliumsalze bzw. Gemische aus Natriumhexametaphosphat sowie die entsprechenden Kaliumsalze bzw. Gemische aus Natrium- und Kaliumsalzen.

Weiterhin sind Komplexbildner zu nennen, wie z. B. Nitrilotriacetat oder Ethylendiamintetraacetat. Auch Soda und Borax zählen im Rahmen der vorliegenden Erfindung zu den Buildersubstanzen.

Weitere mögliche wasserlösliche Builderkomponenten sind z. B. organische Polymere nativen oder synthetischen Ursprungs, vor allem Polycarboxylate. In Betracht kommen beispielsweise Polyacrylsäuren und Copolymere aus Maleinsäureanhydrid und Acrylsäure sowie die Natriumsalze dieser Polymersäuren. Handelsübliche Produkte sind z. B. Sokalan® CP 5 und PA 30 von BASF, Alcosperse® 175 und 177 von Alco, LMW® 45 N und SPO2 ND von Norsohaas. Zu den geeigneten nativen Polymeren gehören beispielsweise oxidierte Stärke (z. B. DE 42 28 786) und Polyaminosäuren wie Polyglutaminsäure oder Polyasparaginsäure, z. B. der Firmen Cygnus, Bayer, Rohm & Haas, Rhône-Poulenc oder SRCHEM.

Weitere mögliche Builderkomponenten sind natürlich vorkommende Hydroxycarbonsäuren wie z. B. Mono-, Dihydroxy-bemsteinsäure, α-Hydroxypropionsäure, Citronensäure, Gluconsäure, sowie deren Salze. Citrate werden vorzugsweise in Form von Trinatriumcitrat-Dihydrat eingesetzt.

Als Buildersubstanzen sind weiterhin amorphe Metasilikate oder Schichtsilikate zu nennen. Auch kristalline Schichtsilikate sind geeignete Builder, soweit sie hinreichend alkalistabil sind; kristalline Schichtsilikate werden von der Fa. Hoechst AG (Deutschland) unter dem Handelsnamen Na-SKS vertrieben, z. B. Na-SKS-1 (Na₂Si₂₂O₄₅·xH₂O, Kenyait), Na-SKS-2 (Na₂Si₁₄O₂₉·xH₂O, Magadiit), Na-SKS-3 (Na₂Si₈O₁₇·xH₂O), Na-SKS-4 (Na₂Si₄O₉·xH₂O), Makatit), Na-SKS-5 (α-Na₂Si₂O₅), Na-SKS-7 (β-Na₂Si₂O₅, Natrosilit), Na-SKS-11 (τ-Na₂Si₂O₅) und Na-SKS-6 (δ-Na₂Si₂O₅).

Besonders bevorzugte Buildersubstanzen sind die ausgewählt aus der Gruppe Pentanatriumtriphosphat, Trinatriumcitrat, Nitrilotriacetat, Ethylendiamintetraacetat, Soda, Alkalimetallsilikat bzw. deren Mischungen.

Auch in Reinigungsmitteln übliche Bleichmittel können in den erfindungsgemäß hergestellten Mitteln enthalten sein, dann bevorzugt zwischen 0.5 und 10 Gew.-% und besonders bevorzugt zwischen 1,5 und 10 Gew.-%. Diese können aus der Gruppe der Bleichmittel auf Sauerstoffbasis, wie z. B Natriumperborat auch in Form seiner Hydrate, oder Natriumpercarbonat, oder aus der Gruppe der Bleichmittel auf Chlorbasis, wie N-Chlor-p-toluolsulfonsäureamid, Trichlorisocyanursäure, Alkalidichiorisocyanurat, Alkalihypochlorite, und Alkalihypochlorite freisetzende Mittel, wobei besonders alkalistabile Bleichmittelzusammensetzungen bevorzugt sind. Dies können sowohl alkalistabile Substanzen sein, oder durch geeignete Verfahren wie beispielsweise durch Oberflächenbeschichtung oder -passivierung stabilisierte Komponenten sein.

Nach einer weiteren bevorzugten Ausführungsform des erfindungsgemäßen Verfahrens werden nach erfolgter Zugabe von Verbindungen der Formeln I und/oder II zur wäßrigen Alkalimetallhydroxidlauge zunächst Paraffin-Schauminhibitoren, danach eine oder mehrere Builderkomponenten, danach Paraffinöl, danach ein oder mehrere Tenside, danach festes Natriumhydroxid und schließlich Bleichmittel hinzugefügt.

Weitere mögliche Inhaltsstoffe in den erfindungsgemäß hergestellten Reinigern sind Entschäumer. Diese können in Konzentrationen zwischen 0,1 und 5 Gew.-%, bevorzugt 0,5 und 3 Gew.-% zum Einsatz kommen, wenn ein gewähltes Tensid unter den gegebenen Umständen zu stark schäumt. Auch wirken sie schaumdämpfend auf schäumende Speisereste in der Geschirrspülmaschine. Unter Entschäumern versteht man alle im Stand der Technik bekannten schaumdämpfenden Stoffe, bevorzugt aber solche auf Silikon- und Paraffinbasis, besonders bevorzugt auf Paraffinbasis, wie sie z. B, in der DE 34 00 008, der DE 36 33 518, der DE 30 00 483, der DE 41 17 032, der DE 4323410, der WO 95/04124 und der noch nicht veröffentlichten deutschen Anmeldung mit dem Az.: 196 20 249 beschrieben sind. Aber auch andere Entschäumer können verwendet werden.

Fakultativ enthaltene Inhaltsstoffe sind weitere übliche Reinigungsmittelbestandteile, wie z. B. Farbstoffe oder alkalistabile Parfumstoffe. Abrasiv wirkende Inhaltsstoffe können zwar prinzipiell enthalten sein, vorzugsweise sind die erfindungsgemaß hergestellten Reinigungsmitte jedoch frei davon.

Obwohl zusätzlich Verdickungsmittel wie z. B. quellfähige Schichtsilikate vom Montmorillonit-Typ, Bentonit, Kaolin, Talk oder Carboxymethylcellulose fakultativ eingesetzt werden können, um die Festigkeit zu variieren, sind sie zur Erreichung der gewünschten kontrollierbaren Feststoffeigenschaften und der Konsistenz der erfindungsgemäß hergestellten Reinigungsmittel nicht erforderlich, d. h. auf solche Verdickungsmittel kann verzichtet werden.

Auch der Einsatz hochschmelzender Paraffine oder hochschmelzender Polyethylenglycole zur Verfestigung von Mischungen ist hier zur Erzielung des erfindungsgemäßen Erfolges nicht notwendig, aber auch nicht ausgeschlossen. Auch der Einsatz von langkettigen Fettsäuren und langkettigen Fettsäuresalzen, wie sie in der Seifenindustrie eingesetzt werden (Kettenlängen zwischen C12 und C18) ist zur Erzielung der erfindungsgemäßen Festigkeit nicht erforderlich. Ebenfalls ist die Erzeugung von flüssigkristallinen Strukturen zur Verdickung nicht notwendig.

Im allgemeinen wird das Verfahren bei 20°C bis 50°C bevorzugt bei 30 bis 48°C besonders bevorzugt bei 38 - 42°C durchgeführt.

Da bei höheren Temperaturen die Löslichkeit von NaOH in Wasser steigt, kann dann der Gehalt an NaOH in der wäßrigen Lösung auch mehr als 55 Gew.-% betragen. Entsprechend kann bei niedrigeren Temperaturen der NaOH-Gehalt auch unter 42 Gew.-% liegen. Die Einschränkung auf 42 bis 55 Gew-%ige NaOH-Lösungen beschränkt sich daher im wesentlichen auf Temperaturen von 20°C bis 25°C. Tenside im Reinigungsmittel, die aus allen Hauptklassen, nämlich Kation, Anion-, amphotere und nicht-ionische Tenside, ausgewählt werden können, werden in Konzentrationen bis zu 10 Gew.-% verwendet, insbesondere aber in Konzentrationen zwischen 0,1 bis 5 Gew.-% und ganz besonders bevorzugt zwischen 0,5 und 3,7 Gew.-%. Die Paraffinöle werden in Konzentrationen bis zu 10 Gew.-% eingesetzt, bevorzugt zwischen 0,1 und 8 Gew.%, besonders bevorzugt zwischen 0,5 und 5 Gew.-% und insbesondere zwischen 0,9 und 4,1 Gew.-%. Die Polyhydroxyverbindungen, bevorzugt Glycerin, werden in Konzentrationen bis zu 10 Gew.-% eingesetzt, bevorzugt zwischen 0,1 und 8 Gew.% besonders bevorzugt zwischen 0,5 und 5 Gew.-%. Die eingesetzten anteilmäßigen Konzentrationen der Paraffine und/oder Tenside und/oder Polyhydroxyverbindungen, bevorzugt Glycerin, hängen von der gewünschten Aushärtdauer ab.

Ein besonderer Vorteil der Erfindung liegt darin, daß die Rührbarkeit und die damit verbundenen Vorteife bereits bei Raumtemperatur gegeben sind. In manchen Fällen, z.B. bei stark erhöhter Viskosität der verdickten Alkalimetallhydroxidlauge, bevorzugt Kali- und Natronlauge, besonders bevorzugt Natronlauge, kann es vor Zugabe der festen Inhaltstoffe günstig sein, zur Verringerung der Viskosität geringfügig mit der Temperatur nach oben zu gehen. Die erfindungsgemäße Konsistenz kann aber in fast allen Fällen unterhalb 42 °C, bevorzugt zwischen 38 °C und 42 °C realisiert werden, so daß auch weniger temperaturstabile Bestandteile wie zum Beispiel chlorhaltige Bleichmittel in die erfindungsgemaß hergestellten Reinigungsmittel eingearbeitet werden können.

Insbesondere wird einer frühen Aushärtung des Reinigungsmittels infolge der Zugabe von festem Alkalimetallhydroxid dadurch entgegengewirkt, daß zuvor andere Komponenten, beispielsweise Schauminhibitoren, Buildersubstanzen, Parafinöle und/oder Tenside und/oder Polyhydroxyverbindungen, bevorzugt Glycerin, zugesetzt werden. Je nach der gewünschten Aushärtdauer können alle oder nur gewisse Substanzen dieser Klassen hinzugefügt werden. Eine maximale Aushärtdauer wird erreicht, wenn alle oben genannten Substanzen in dieser Reihenfolge hinzugegeben werden, ehe festes Alkalimetallhydroxid zur Verfestigung beigemischt wird. In einer bevorzugten Ausführungsform wird nach Beendigung der Zugabe der Verbindungen der Formel I und/oder II noch mindestens 3 Minuten, bevorzugt zwischen 10 und 20 Minuten, nachgerührt, bevor man die anderen Komponenten zusetzt. Nach jeder weiteren Stoffzugabe wird vorzugsweise auch mindestens 3 Minuten, bevorzugt zwischen 8 und 15 Minuten, gerührt.

Die erfindungsgemäß hergestellten Reinigungsmittel finden vorzugsweise Verwendung zum maschinellen Reinigen von Geschirr.

Die Anwendung der erfindungsgemäß hergestellten festen Reinigungsmittel kann z. B. in der Weise erfolgen, daß das in einem Gebinde (Fassungsvermögen z. B. 0,5 bis 10 kg) befindliche Reinigungsmittel kontrollierbarer Festigkeit mit Wasser angesprüht wird und das so gelöste Reinigungsmittel zur Anwendung kommt, z. B. in eine Geschirrspülmaschine eindosiert wird. Hier bietet sich beispielsweise ein von der Henkel Hygiene GmbH unter der Bezeichnung Topmater® P40 vertriebenes Dosiergerät oder ein von Henkel Ecolab vertriebenes Feststoffdosiergerät V/VT-2000 an.

Die Herstellung des Reinigungsmittels kann beispielsweise in einem Rührkessel bei 20 bis 50°C, bevorzugt bei 30 bis 48°C, besonders bevorzugt bei 38 - 42°C erfolgen. Das Reinigungsmittel besitzt verfahrenstechnisch durch die sequenzgebundene Zugabe von Paraffinölen und/oder Tensiden den Vorteil, daß die Aushärtung des Reinigungsmittels so lange verzögert werden kann, daß es zu keinen festen Ablagerungen in den Produktionsapparaturen kommen kann. Anschließend kann das Reinigungsmittel bei ca. 40°C in das Verkaufsgebinde abgefüllt werden und z.B. über einen Kühltunnel auf ca 20 °C zur Erreichung der erfindungsgemäßen Konsistenz abgekühlt werden. Aber auch andere Methoden der Abfüllung und Rückführung auf Raumtemperatur sind denkbar.

Die erfindungsgemäß hergestellten Reinigungsmittel härten je nach Sequenz der zugegebenen Komponenten abhängig von der Zeit nach, was durch zeitabhängige Messungen ermittelt wurde und auch von den jeweiligen Konzentrationen von Tensiden und/oder Paraffinölen in der Reinigungsmittelzusammensetzung stark beeinflußt wird.

### Beispiele

Es wurden Reinigungsmittel der folgenden Zusammensetzungen 1 bis 15 mit Unterschieden in der Reihenfolge bei der Zugabe der Komponenten und der Zusammensetzung der Reinigungsmittel hergestellt. 50 %ige wäßrige Natronlauge wurden in einem 21-Becherglas vorgelegt und auf 38-40° C erwärmt. Unter langsamem Einrühren von 1,2-Propylenglykol (60 U/min)) steigt die Temperatur auf ca. 46° C an. Für 15 min wurde nachgerührt, danach wurde Paraffin-Schauminhibitor zugegeben und abermals 10 min nachgerührt. Nachfolgend wird die Temperatur auf 38 bis 40° C reduziert und konstant gehalten. Die weiteren Komponenten der Zusammensetzungen wurden in der in der Tabelle gezeigten Reihenfolge zugegeben und jeweils 10 min nachgerührt. Nach Zugabe der letzten Komponente (Chlorträger) wurde von einem Fachmann die Zeitdauer bis zu jenem Härtegrad der Zusammensetzung ermittelt, der das Rühren bei 38 bis 40° C nur noch sehr schwer oder überhaupt nicht mehr zuließ. Rein phänomenologisch hatte die Zusammensetzung nach diesem Zeitpunkt eine Konsistenz, in der man sie nicht, wie gewünscht, durch ein unten an einem Produktionskessel befindliches Abflußrohr ausfließen lassen kann, oder aus einem umgedrehten Becherglas ausfließen lassen kann

Die Mengenangaben der folgenden Tabelle beziehen sich auf die Gew.-% der vorliegenden Komponenten. Der Einfluß der Reihenfolge der zugegebenen Komponenten auf die Aushärtdauer muß im Vergleich betrachtet werden.

Alle Mischungen sind homogen rührbar und in Behälter abfüllbar. Der Durchhärteprozeß ist aber unterschiedlich schnell.

Die verschiedenen Bestandteile bzw. ihre Reihenfolge beim Zumischen und in geringerem Ausmaß auch ihre Konzentration wirkt sich unterschiedlich auf die variierbare Aushärtdauer des Materials aus. Dies soll im folgenenden kurz erklärt werden.

| Inhaltstoff | B1 | Inhaltstoff | B2 | Inhaltstoff | B3 |
|---|---|---|---|---|---|
| Natronlauge (50% aq) | 42,1 | Natronlauge (50% aq) | 41,1 | Natronlauge (50% aq) | 41,1 |
| 1,2 Propylenglycol | 6 | 1,2 Propylenglycol | 6 | 1,2 Propylenglycol | 6 |
| Paraffin-Entschäumer | 1,5 | Paraffin-Entschäumer | 1,5 | Paraffin-Entschäumer | 1,5 |
| NaOH (fest) (Microprills) | 20 | NaOH (fest) (Microprills) | 20 | NaOH (fest) (Microprills) | 20 |
| Paraffinöl | - | Paraffinöl | 1 | Paraffinöl | 3,6 |
| Tensid | 2,6 | Tensid | 2,6 | Tensid | - |
| Natriumtripolyphosphat | 22 | Natriumtripolyphosphat | 22 | Natriumtripolyphosphat | 22 |
| Chlorträger (gecoatet) | 5,8 | Chlorträger (gecoatet) | 5,8 | Chlorträger (gecoatet) | 5,8 |
| ungefähre max. Rührzeit in min | 5 | ungefähre max. Rührzeit in min | 5 | ungefähre max. Rührzeit in min | 5 |

Der Vergleich der Versuche B1, B2 und B3 zeigt, daß jeweils eine relativ kurze Aushärtdauer von nur ungefähr 5 min vorliegt In Beispiel B2 wird dies für den Fall gezeigt, daß nach Zugabe des Propylenglykols, Paraffinschauminhibitor, dann festes NaOH und schließlich Paraffinöl und dann Tenside hinzugegeben werden. Bei gleicher Reihenfolge ist es für die Aushärtdauer unerheblich, ob die Zugabe von Paraffinöl (B1) oder von Tensiden (B3) unterbleibt.

| Inhaltstoff | B4 | Inhaltstoff | B5 | Inhaltstoff | B6 |
|---|---|---|---|---|---|
| Natronlauge (50% aq) | 42,1 | Natronlauge (50% aq) | 41,1 | Natronlauge (50% aq) | 41,1 |
| 1,2 Propylenglycol | 6 | 1,2 Propylenglycol | 6 | 1,2 Propylenglycol | 6 |
| Paraffin-Entschäumer | 1,5 | Paraffin-Entschäumer | 1,5 | Paraffin-Entschäumer | 1,5 |
| Natriumtripolyphosphat | 20 | Natriumtripolyphosphat | 20 | Natriumtripolyphosphat | 20 |
| Paraffinöl | - | Paraffinöl | 1 | Paraffinöl | 3,6 |
| Tensid | 2,6 | Tensid | 2,6 | Tensid | - |
| NaOH (fest) (Microprills) | 22 | NaOH (fest) (Microprills) | 22 | NaOH (fest) (Microprills) | 22 |
| Chlorträger (gecoatet) | 5,8 | Chlorträger (gecoatet) | 5,8 | Chlorträger (gecoatet) | 5,8 |
| ungefähre max. Rührzeit in min | 30 | ungefähre max. Rührzeit in min | 90 | ungefähre max. Rührzeit in min | 90 |

In Beispiel B4 wird ebenso wie in allen folgenden Beispielen die Reihenfolge insofem verändert, als nun nach der Zugabe der Schauminhibitoren eine Builderkomponente hinzugefügt wird. Danach erfolgt im Beispiel B5 die Zugabe von Paraffinöl (in Versuch B4 wurde kein Paraffinöl hinzugefügt), dann von Tensiden und schließlich von festem NaOH und von Chlorträger. Die Positionen von festem NaOH und der Builderkomponente sind also ausgetauscht. Bei dieser Zugabesequenz erhöht sich die Aushärtdauer auf 30 min, wenn kein Paraffinöl vorliegt (B4), oder gar auf 90 min, wenn Paraffinöl - wie in Beispiel B5 - zugemischt worden ist.

In Beispiel B6 wird, verglichen mit Beispiel B5, der Einfluß der Tensidkomponente dadurch näher beleuchtet, daß kein Tensid hinzugefügt worden ist. Eine solche Zusammensetzung und Reihenfolge der zugegeben Komponenten führt zu einer Aushärtdauer von 90 min.

| Inhaltstoff | B7 | Inhaltstoff | B8 | Inhaltstoff | B9 |
|---|---|---|---|---|---|
| Natronlauge (50% aq) | 44,7 | Natronlauge (50% aq) | 43,7 | Natronlauge (50% aq) | 41,1 |
| 1.2 Propylenglycol | 6 | 1,2 Propylenglycol | 6 | 1,2 Propylen - glycol | 6 |
| Paraffin-Entschäumer | 1,5 | Paraffin-Entschäumer | 1,5 | Paraffin-Entschäumer | 1,5 |
| Natriumtripolyphosphat | 20 | NatriumtripolyPhosphat | 20 | Natriumtripolyphosphat | 20 |
| Paraffinöl | - | Paraffinöl | 1 | Paraffinöl | - |
| Tensid | - | Tensid | - | Tensid | 3,6 |
| NaOH (fest) (Microprills) | 22 | NaOH (fest) (Microprills) | 22 | NaOH (fest) (Microprills) | 22 |
| Chlorträger (gecoatet) | 5,8 | Chlorträger (gecoatet) | 5,8 | Chlorträger (gecoatet) | 5,8 |
| ungefähre max. Rührzeit in min | 5 | ungefähre max. Rührzeit in min | 5 | ungefähre max. Rührzeit in min | 45 |

In Versuch B7 wurde sowohl die Zugabe von Paraffinöl als auch von Tensiden als Kontrolle unterlassen. Tatsächlich ist trotz der veränderten Reihenfolge in diesem Fall keine Verlängerung der Aushärtdauer festzustellen. Sie beträgt - wie in den Versuchen B1, B2 und B3 - 5 min. Damit ist durch die Versuche 4, 5, 6 und 7 gezeigt, daß sowohl das Paraffinöl als auch die Tenside durch die Zugabe an den Positionen 5 und 6 zur Verlängerung der Aushärtdauer beitragen. Im Versuch B8 wurde die Tensidkomponente nicht hinzugefügt und der Anteil der Paraffinkomponente im Vergleich zum Versuch B6 auf 1 Gew.-% reduziert. Auch in diesem Fall beträgt die Aushärtdauer nur 5 min.

Im Beispiel B9 wird kein Paraffinöl hinzugesetzt, und ein etwaiger kompensatorischer Effekt durch die Erhöhung des Tensidanteils untersucht. Tatsächlich verlängert sich die Aushärtdauer bei einem Tensidanteil von 3,6 Gew.-% auf 45 min im Vergleich zum Versuch B4 (30 min).

| Inhaltstoff | B10 (Gew.-%) | B11 (Gew.%) | B12 (Gew.-%) | B13 (Gew.-%) | B14 (Gew.-%) | B15 (Gew.-%) |
|---|---|---|---|---|---|---|
| Natronlauge (50% aq) | 43 | 39 | 40 | 39 | 38,8 | 38,8 |
| 1.2 Propylenglycol | 5 | 6 | 5 | 6 | 6 | 6 |
| Natriumtripolyphosphat (gecoatet) | 23 | 23 | 23 | 23 | 18,5 | 23 |
| Soda (calc.) | 7 | 7 | 5 | 7 | 6 | 6 |
| Paraffinöl | - | - | 5 | - | - | - |
| Glycerin | - | - | - | 3 | - | 3 |
| Glyoxal (40 % ig) | - | - | - | - | 7,5 | - |
| Tensid/Schaumdämpfer | 1 | 4 | 1 | 1 | 1,2 | 1,2 |
| NaOH (fest) (Microprills) | 21 | 21 | 21 | 21 | 22 | 22 |
| | | | | | | |
| ungefähre max. Rührzeit in min | ca. 10 | ca. 40 | ca. 90 | ca. 180 | ca. 120 | ca. 180 |

Die verdickten rührbaren Pasten gemäß den Beispielen B10, B11 und B12 können in Abhängigkeit von der Menge von Glycerin gegenüber den anderen Komponenten verlängert werden, so im Beispiel B13 und B15 auf ca. 180 min.

Auch die Zugabe von wässrigem Glyoxal (welches sich unter den herschenden stark alkalischen Bedingungen spontan zu Glycolsäure, bzw. 3-Hydroxypropansäure, umsetzt) führt zu einer verzögerten Aushärtung (im Beispiel B14 sind dies 120 min). Die Zugabe verursacht allerdings einen sehr heftigen Temperatursprung, so daß bei der Einarbeitung von temperaturlabilen Substanzen auf dieses Verzögerumgsmedium verzichtet werden sollte. Polyhydroxyverbindungen vom Typ der Glucose führen bei den hohen pH-Werten u. U. zu bräunlichen Verfärbungen und sind dann nicht besonders bevorzugt. Bei der Verwendung von Ethylenglycol kommt es bei höheren Konzentrationen zu Inhomogenitäten. Die stark alkalischen Bedingungen führen zu einem Niederschlag, der ebenfalls nicht die Bedingungen eines homogenenen Verkaufsproduktes erfüllt.

Zusammenfassend kann festgestellt werden, daß sowohl die Reihenfolge als auch die Konzentration der zugefügten Komponenten die Aushärtdauer beeinflussen. Die längste Aushärtdauer wird dann erreicht, wenn sowohl Paraffinöl als auch Tenside und Polyhydroxyverbindungen, bevorzugt Glycerin, hinzugegeben werden und erst im Anschluß an deren Zugabe festes NaOH eingerührt wird.

## Patentansprüche

1. Verfahren zur Herstellung eines festen Reinigungsmittels zur Reinigung von textilen oder harten Oberflächen mit einer verzögerten, kontrollierbaren und veränderlichen Aushärtdauer nach Vereinigung aller Komponenten, dessen Wassergehalt im Bereich von 10 bis 35 Gew.-% liegt, bei welchem
a) wäßrige Alkalimetallhydroxidlauge in einer Menge von 21 bis 70 Gew.-% und
b) zum Aufbau einer erhöhten Viskosität eine Verbindung der Formel I
HOCH₂CH(R¹)OR² (I),
in der R¹ für ein Wasserstoffatom oder eine Methylgruppe steht und R² unabhängig davon ein Wasserstoffatom, eine C₁ bis C₄-Alkylgruppe, eine Gruppe CH₂CH(R³)OR⁴ oder eine Gruppe CH₂CH(R⁵)OCH₂CH(R⁶)OR⁷ bedeutet, worin R³, R⁵ und R⁶ für Wasserstoffatome oder Methylgruppen und R⁴ und R⁷ für Wasserstoffatome oder C₁ bis C₄-Alkylgruppen stehen, und/oder eine Verbindungen der Formel II,
[HOCH₂CH(R⁸)]₃₋ₓNHₓ (II),
in der R⁸ für ein Wasserstoffatom oder eine Methylgruppe und x für eine der Zahlen 0,1 oder 2 steht,
in einer Gesamtmenge von 0,5 bis 40 Gew.-%, vermischt werden und
c) danach Alkalimetallhydroxid als Feststoff sowie Paraffinöl und/oder Tenside und/oder Polyhydroxyverbindungen sowie gegebenenfalls Schauminhibitoren, Buildersubstanzen und weitere übliche Reinigungsmittelbestandteile zugegeben werden,
**dadurch gekennzeichnet, daß** nach dem Vermischen der wäßrigen Alkalimetallhydroxidlauge mit einer Verbindung der Formeln I und/oder II
d) gegebenenfalls zunächst 0,1 bis 5 Gew.-% Schauminhibitoren und bis zu 60 Gew.-% Buildersubstanzen,
e) sodann bis zu 10 Gew.-% Paraffinöl und/oder bis zu 10 Gew.-% Tenside und/oder bis zu 10 Gew.-% einer Polyhydroxyverbindung, ausgewählt aus Glycerin und Glucose, oder Glyoxal und
f) erst nachfolgend bis zu 35 Gew.-% festes Alkalimetallhydroxid zugefügt werden, wobei alle Gew.-%-Angaben auf das gesamte Reinigungsmittel bezogen sind.

2. Verfahren nach Anspruch 1, **dadurch gekennzeichnet, daß** als wäßrige Alkalimetallhydroxidlauge eine 42 bis 55 Gew.-%ige Kali- und/oder Natronlauge, vorzugsweise in einer Menge von 35 bis 55 Gew.-%, bezogen auf das Reinigungsmittel, eingesetzt wird.

3. Verfahren nach Anspruch 1 oder 2, **dadurch gekennzeichnet, daß** als Verbindung der Formel I Ethylenglykol, 1,2-Propylenglykol, Butylglykol und/oder Butyldiglykol sowie als Verbindung der Formel II Ethanolamin, Diethanolamin und/oder Triethanolamin, vorzugsweise in einer Gesamtmenge von 1 bis 10 Gew.-%, bezogen auf das Reinigungsmittel, eingesetzt werden.

4. Verfahren nach einem oder mehreren der Ansprüche 1 bis 3, **dadurch gekennzeichnet, daß** Paraffinöl in einer Menge von 0,1 bis 8 Gew.-%, vorzugsweise von 0,5 bis 5 Gew.-%, bezogen auf das Reinigungsmittel, eingesetzt wird.

5. Verfahren nach einem oder mehreren der Ansprüche 1 bis 4, **dadurch gekennzeichnet, daß** als Tenside anionische, kationische, amphotere oder nichtionische Tenside eingesetzt werden.

6. Verfahren nach Anspruch 6, **dadurch gekennzeichnet, daß** die Tenside in einer Menge von 0,1 bis 5 Gew.-%, vorzugsweise von 1 bis 5 Gew.-%, bezogen auf das Reinigungsmittel, eingesetzt werden.

7. Verfahren nach einem oder mehreren der Ansprüche 1 bis 6, **dadurch gekennzeichnet, daß** als Polyhydroxyverbindung Glycerin, vorzugsweise in einer Menge von 0,1 bis 8 Gew.-%, bezogen auf das Reinigungsmittel, eingesetzt wird.

8. Verfahren nach einem oder mehreren der Ansprüche 1 bis 7, **dadurch gekennzeichnet, daß** als Buildersubstanz eine Verbindung, ausgewählt aus der Gruppe Pentanatriumtriphosphat, Trinatriumcitrat Nitrilotriacetat, Ethylendiamintetraacetat, Soda, Alkalimetallsilikat und deren Mischungen, eingesetzt wird.

9. Verfahren nach Anspruch 8, **dadurch gekennzeichnet, daß** die Buildersubstanz in einer Menge von 15 bis 40 Gew.-%, bezogen auf das Reinigungsmittel, eingesetzt wird.

10. Verfahren nach einem oder mehreren der Ansprüche 1 bis 9, **dadurch gekennzeichnet, daß** als festes Alkalimetallhydroxid Kalium- und/oder Natriumhydroxid, vorzugsweise in einer Menge von 2 bis 25 Gew.-%, bezogen auf das Reinigungsmittel, eingesetzt wird.

11. Verfahren nach einem oder mehreren der Ansprüche 1 bis 10, **dadurch gekennzeichnet, daß** als weiterer üblicher Reinigungsmittelbestandteil ein Bleichmittel in einer Menge von 0,5 bis 10 Gew.-%, vorzugsweise von 1,5 bis 10 Gew.-%, bezogen auf das Reinigungsmittel, eingesetzt wird.

12. Verfahren nach Anspruch 11, **dadurch gekennzeichnet, daß** nach erfolgter Zugabe von Verbindungen der Formeln 1 und/oder II zur wäßrigen Alkalimetalhydroxidlauge zunächst Paraffin-Schauminhibitoren, danach eine oder mehrere Builderkomponenten, danach Paraffinöl, danach ein oder mehrere Tenside, danach festes Natriumhydroxid und schließlich Bleichmittel zugefügt werden.

13. Verfahren nach einem oder mehreren der Ansprüche 1 bis 12, **dadurch gekennzeichnet, daß** nach erfolgter Zugabe von Verbindungen der Formeln I und/oder II zur wäßrigen Alkalimetallhydroxidlauge mindestens 3 Minuten, vorzugsweise zwischen 10 und 20 Minuten, nachgerührt wird, bevor die Zugabe weiterer Komponenten erfolgt.

14. Verfahren nach Anspruch 13, **dadurch gekennzeichnet, daß** jeweils nach Zugabe einer weiteren Komponente mindestens 3 Minuten, vorzugsweise zwischen 8 und 15 Minuten, nachgerührt wird.

## Claims

1. A process for the production of a solid detergent for cleaning textile or hard surfaces with a delayed, controllable and variable hardening time after combination of all the components and with a water content of 10 to 35% by weight, in which
a) aqueous alkali metal hydroxide lye in a quantity of 21 to 70% by weight
and, to build up a high viscosity,
b) a compound corresponding to formula (I):
HOCH₂CH(R¹)OR² (I)
in which R¹ is a hydrogen atom or a methyl group and R², independently of R¹, is a hydrogen atom, a C₁₋₄ alkyl group, a group CH₂CH(R³)OR⁴ or a group CH₂CH(R⁵)OCH₂CH(R⁶)OR⁷, where R³, R⁵ and R⁶ represent hydrogen atoms or methyl groups and R⁴ and R⁷ represent hydrogen atoms or C₁₋₄ alkyl groups, and/or compounds corresponding to formula (II):
[HOCH₂CH(R⁸)₃₋ₓNHₓ (II)
in which R⁸ is a hydrogen atom or a methyl group and x is the number 0, 1 or 2,
in a total quantity of 0.5 to 40% by weight, are mixed and
c) solid alkali metal hydroxide and paraffin oil and/or surfactants and/or polyhydroxy compounds and optionally foam inhibitors, builders and other typical detergent ingredients are added,
**characterized in that**, after the aqueous alkali metal hydroxide lye has been mixed with a compound corresponding to formulae I and/or II,
d) first 0.1 to 5% by weight of foam inhibitors and up to 60% by weight of builders,
e) then up to 10% by weight of paraffin oil and/or up to 10% by weight of surfactants and/or up to 10% by weight of a polyhydroxy compound selected from glycerol or glyoxal and
f) afterwards up to 35% by weight of solid alkali metal hydroxide
are optionally added, all percentages by weight being based on the detergent as a whole.

2. A process as claimed in claim 1, **characterized in that** a 42 to 55% by weight potash or soda lye is used as the aqueous alkali metal hydroxide lye, preferably in a quantity of 35 to 55% by weight, based on the detergent.

3. A process as claimed in claim 1 or 2, **characterized in that** ethylene glycol, 1,2-propylene glycol, butyl glycol and/or butyl diglycol is present as the compound corresponding to formula I while ethanolamine, diethanolamine and/or triethanolamine is/are present as the compound corresponding to formula II, preferably in a total quantity of 1 to 10% by weight, based on the detergent.

4. A process as claimed in one or more of claims 1 to 3, **characterized in that** paraffin oil is used in a quantity of 0.1 to 8% by weight and preferably 0.5 to 5% by weight, based on the detergent.

5. A process as claimed in one or more of claims 1 to 4, **characterized in that** anionic, cationic, amphoteric or nonionic surfactants are used as the surfactants.

6. A process as claimed in claim 6, **characterized in that** the surfactants are used in a quantity of 0.1 to 5% by weight and preferably 1 to 5% by weight, based on the detergent.

7. A process as claimed in one or more of claims 1 to 6, **characterized in that** glycerol is used as the polyhydroxy compound, preferably in a quantity of 0.1 to 8% by weight, based on the detergent.

8. A process as claimed in one or more of claims 1 to 7, **characterized in that** a compound selected from the group consisting of pentasodium triphosphate, trisodium citrate, nitrilotriacetate, ethylenediamine tetraacetate, soda, alkali metal silicate or mixtures thereof is used as the builder.

9. A process as claimed in claim 8, **characterized in that** the builder is used in a quantity of 15 to 40% by weight, based on the detergent.

10. A process as claimed in one or more of claims 1 to 9, **characterized in that** potassium and/or sodium hydroxide is/are used as the solid alkali metal hydroxide, preferably in a quantity of 2 to 25% by weight, based on the detergent.

11. A process as claimed in one or more of claims 1 to 10, **characterized in that** a bleaching agent is used as another typical detergent ingredient in a quantity of 0.5 to 10% by weight and preferably 1.5 to 10% by weight, based on the detergent.

12. A process as claimed in claim 11, **characterized in that**, after the addition of compounds I and/or II to the aqueous alkali metal hydroxide lye, first paraffin-based foam inhibitors, then one or more builder component(s), then paraffin oil, then one or more surfactants, then solid NaOH and, finally, bleaching agent are added.

13. A process as claimed in one or more of claims 1 to 12, **characterized in that** the addition of compounds corresponding to formula I and/or formula II to the aqueous alkali metal hydroxide lye is followed by stirring for at least 3 minutes and preferably for 10 to 20 minutes before other components are added.

14. A process as claimed in claim 13, **characterized in that** the addition of every other component is followed by stirring for at least 3 minutes and preferably for 8 to 15 minutes.

## Revendications

1. Procédé de production d'un produit de nettoyage solide en vue du nettoyage de surfaces de textile ou de surfaces dures ayant une durée de durcissement retardée, contrôlable et variable après réunion de tous les composants dont la teneur en eau se situe dans la zone de 10 à 35 % en poids, procédé dans lequel on mélange :
a) des lessives aqueuses d'hydroxyde de métal alcalin en une quantité allant de 21 à 70 % en poids, et
b) pour l'organisation d'une viscosité accrue, un composé de formule I,
HOCH₂CH(R¹)OR₂ (I)
dans laquelle R¹ représente un atome d'hydrogène ou un groupe méthyle et R² indépendamment de ce dernier, signifie un atome d'hydrogène, un groupe alkyle en C₁ à C₄, un groupe CH₂CH(R³)OR⁴ ou un groupe CH₂CH(R⁵)OCH₂CH(R⁶)OR⁷, dans lesquels R³, R⁵ et R⁶ représentent des atomes d'hydrogène ou des groupes méthyle, et R⁴ et R⁷ représentent des atomes d'hydrogène ou des groupes alkyle en C₁ à C₄, et/ou des composés de formule II,
[HOCH₂CH(R⁸)]₃₋ₓNHₓ (II)
dans laquelle R⁸ représente un atome d'hydrogène ou un groupe méthyle, et x représente un des nombres 0, 1 ou 2,
en quantité totale de 0,5 à 40 % en poids, et
c) ensuite on ajoute un hydroxyde de métal alcalin sous forme de solide, ainsi que de l'huile de paraffine et/ou des détergents et/ou des composés polyhydroxylés ainsi qu'éventuellement des inhibiteurs de mousse, des substances de structuration et d'autres constituants usuels de produits de nettoyage,
**caractérisé en ce qu'**
après le mélange de la lessive aqueuse d'hydroxyde de métal alcalin avec un composé de formules I et/ou II,
d) on ajoute éventuellement en premier lieu de 0,1 à 5 % en poids d'agents anti-mousse et jusqu'à 60 % en poids de substances de structuration,
e) ensuite jusqu'à 10 % en poids d'huile de paraffine et/ou jusqu'à 10 % en poids de détergents et/ou jusqu'à 10 % en poids d'un composé polyhydroxylé choisi parmi le glycérol et le glucose ou du glyoxal, et
f) seulement ultérieurement jusqu'à 35 % en poids d'hydroxyde de métal alcalin solide,
pour lesquels toutes les données en % en poids sont rapportées au produit de nettoyage total.

2. Procédé selon la revendication 1,
**caractérisé en ce que**
comme lessive aqueuse d'hydroxyde de métal alcalin on met en oeuvre une lessive de potasse et/ou de soude de 42 à 55 % en poids, de préférence en quantité de 35 à 55 % en poids rapporté au produit de nettoyage.

3. Procédé selon l'une quelconque des revendications 1 ou 2,
**caractérisé en ce que**
comme composé de formule I on met en oeuvre de l'éthylèneglycol, du 1,2-propylèneglycol, du butylglycol et/ou du butyldiglycol ainsi que comme composé de formule II, de l'éthanolamine, de la diéthanolamine, et/ou de la triéthanolamine, de préférence de 1 à 10 % en poids, rapporté au produit de nettoyage.

4. Procédé selon l'une quelconque des revendications 1 à 3,
**caractérisé en ce qu'**
on met en oeuvre de l'huile de paraffine en quantité allant de 0,1 à 8 % en poids, de préférence de 0,5 à 5 % en poids rapporté au produit de nettoyage.

5. Procédé selon l'une quelconque des revendications 1 à 4,
**caractérisé en ce que**
comme détergents on met en oeuvre des détergents anioniques, cationiques, amphotères ou non ioniques.

6. Procédé selon la revendication 5,
**caractérisé en ce que**
les détergents sont mis en oeuvre en quantité de 0,1 à 5 % en poids, de préférence de 1 à 5 % en poids rapporté au produit de nettoyage.

7. Procédé selon l'une quelconque des revendications 1 à 6,
**caractérisé en ce que**
comme composé polyhydroxylé on met en oeuvre du glycérol, de préférence en quantité allant de 0,1 à 8 % en poids, rapporté au produit de nettoyage.

8. Procédé selon l'une quelconque des revendications 1 à 7,
**caractérisé en ce que**
comme substance de structuration on met en oeuvre un composé choisi dans le groupe du triphosphate pentasodique, du citrate trisodique, du nitrilotriacétate, de l'éthylènediaminotétraacétate, du carbonate de sodium, un silicate de métal alcalin, et leurs mélanges.

9. Procédé selon la revendication 8,
**caractérisé en ce que**
la substance de structuration est mise en oeuvre en quantité de 15 à 40 % en poids rapporté au produit de nettoyage.

10. Procédé selon l'une quelconque des revendications 1 à 9,
**caractérisé en ce que**
comme hydroxyde de métal alcalin on met en oeuvre de l'hydroxyde de potassium et/ou de sodium de préférence en une quantité de 2 à 25 % en poids rapporté au produit de nettoyage.

11. Procédé selon l'une quelconque des revendications 1 à 10,
**caractérisé en ce que**
comme constituant supplémentaire de produit de nettoyage, usuel, on met en oeuvre un agent de blanchiment en quantité allant de 0,5 à 10 % en poids, de préférence de 1,5 à 10 % en poids, rapporté au produit de nettoyage.

12. Procédé selon la revendication 11,
**caractérisé en ce qu'**
après l'achèvement de l'addition des composés de formules I et/ou II, à la lessive d'hydroxyde de métal alcalin on ajoute en premier lieu un inhibiteur de mousse à base de paraffine, ensuite un ou plusieurs composants d'agent de structuration, ensuite de l'huile de paraffine, ensuite un ou plusieurs détergents, ensuite de l'hydroxyde de sodium solide et finalement un agent de blanchiment.

13. Procédé selon l'une quelconque des revendications 1 à 12,
**caractérisé en ce qu'**
après avoir effectué l'addition de composés des formules I et/ou II à la lessive aqueuse d'hydroxyde de métal alcalin on poursuit l'agitation au moins 3 minutes, de préférence entre 10 et 20 minutes avant d'effectuer l'addition d'autres composants.

14. Procédé selon la revendication 13,
**caractérisé en ce qu'**
on poursuit l'agitation respectivement après addition d'un autre composant, au moins 3 minutes, de préférence entre 8 et 15 minutes.
